# EUROPÄISCHE PATENTSCHRIFT

(11) **EP 3 736 371 B1**
(45) Veröffentlichungstag und Bekanntmachung des Hinweises auf die Patenterteilung: **14.02.2024**
(21) Anmeldenummer: 20172293.1
(22) Anmeldetag: 30.04.2020
(51) Int. Cl.: D06F 37/06, D06F 39/02

(54) **MITNEHMER FÜR EINE WASCHMASCHINE UND WASCHMASCHINE MIT MITNEHMER**
DRIVER FOR A WASHING MACHINE AND WASHING MACHINE WITH DRIVER
DISPOSITIF ENTRAÎNEUR POUR UN LAVE-LINGE ET LAVE-LINGE POURVU DE DISPOSITIF ENTRAÎNEUR

(30) Priorität: 08.05.2019 DE 102019206640
(43) Veröffentlichungstag der Anmeldung: 11.11.2020
(73) Patentinhaber: BSH Hausgeräte GmbH, 81739 München (DE)
(72) Erfinder: Czyzewski, Gundula, 13125 Berlin (DE); Kleebauer, Leonardo, 10623 Berlin (DE); Ratfisch, Uwe, 14193 Berlin (DE)

(56) Entgegenhaltungen:
- EP-A1- 1 690 974
- EP-A1- 3 660 198
- WO-A1-2007/063368
- WO-A2-2007/119170
- US-A- 4 004 685

## Beschreibung

Die Erfindung betrifft einen Mitnehmer für eine Waschmaschine und eine Waschmaschine mit mindestens einem Mitnehmer.

Auf dem Markt von Haushaltsgeräten, insbesondere bei Waschmaschinen haben sich sogenannte Einmaldosierkapsel etabliert, die als Pods, das heißt Kapseln oder Hülsen bezeichnet werden. Bei einer Waschmaschine werden diese zusammen mit der Wäsche appliziert. Pods sind dabei kleine, mit einer abgestimmten Menge an Flüssigwaschmittel gefüllte Beutel aus einer Folie, die nach definierter Zeit wasserlöslich ist. Die Pods werden auch als Caps, Duo-Caps oder Waschmitteltabs bezeichnet.

Die Formen dieser Single Unit Dose (SUD - Menge an Waschmittel für genau eine Wäsche dosierbar) variieren von Flüssigwaschmittel in Folie gekapselt über Komponenten von Flüssigwaschmitteln separat in Folie gekapselt zu Flüssigwaschmittel und Pulverwaschmittel separat in Folie gekapselt. Ihre Wirkung entfalten die Waschmittel nach Auflösung der Folie und gegebenenfalls Vermischen von Komponenten beziehungsweise nach zeitversetztem Auflösen von Waschmittelkomponenten und/oder Pulverwaschmittel direkt in der benetzten Wäsche. Im Fall von Pulverwaschmittel kann verhindert werden, dass unaufgelöstes Waschmittel auf teilbefeuchtete Wäsche trifft, was zu Entfärbungen führen kann. Ein weiterer Vorteil ist die Verhinderung von Waschmittelverlusten in den Wasserwegen der Waschmaschine.

Die hohe Akzeptanz von Einmaldosierwaschmittelkapseln ist unter anderem durch die komplizierten Dosiervorschriften, die in der Europäischen Union gesetzlich vorgeschrieben sind, und die Unsicherheit der Kunden, die korrekte Dosierung nach Wäschemenge, Wasserhärte, Verschmutzungsgrad zu wählen entstanden und wird als bequem empfunden. Es kommt typischerweise nicht zu Unterdosierung im Haushalt bei herkömmlichen Waschmitteln. Überdosierung aus Unsicherheit ist üblich und führt zu erhöhter Schaumbildung. Auch wenn die Einheitsdosierung mit Pods dieses Problem nicht vollständig löst, nimmt die Wahrscheinlichkeit der permanenten Überdosierung mit Pods tendenziell ab.

Die Verwendung von Pods ist jedoch in Frontladern nicht unproblematisch, denn diese fallen oder springen häufig von der Wäsche auf die Manschette und verbleiben dort, wo sich die Folie aufgrund mangelhafter Befeuchtung oftmals nicht vollständig auflösen kann. Dies tritt im Haushalt mit zu 70% Wahrscheinlichkeit während der Wäsche auf. Die Wahrscheinlichkeit, dass sich das Pod nicht auflöst, ist umso größer je kürzer das Waschprogramm und damit die Dauer der Wassereinwirkung ist. Der zeitgemäße Kundenwunsch nach kürzeren Waschprogrammen erhöht folglich die Relevanz, hier eine Lösung für dieses Dilemma zu finden und auf dem Markt einzuführen.

Aus dem Stand der Technik ist bereits das die Verwendung eines Mitnehmers einer Waschmaschine zum Dosieren von Waschmittel und Pflegemittel bekannt. Eine solche Verwendung ist beispielsweise in der WO 2007/063368 A1 offenbart. Der Mitnehmer ist hohl ausgestaltet und dessen gesamter Innenraum ist in zwei Kammern aufgeteilt, wobei eine Kammer zur Aufnahme von Waschmittel und eine Kammer zur Aufnahme von Pflegemittel dient. An dem Mitnehmer sind im unteren Bereich Öffnungen an den Seitenwänden vorgesehen, über die das Waschmittel und das Pflegemittel aus dem Mitnehmer austreten können. Zudem ist in jeder Kammer in der Oberseite des Mitnehmers eine Öffnung vorgesehen, die mit einer Klappe verschlossen sein kann, und über die Waschmittel und Pflegemittel in die entsprechende Kammer des Mitnehmers eingebracht werden kann. Zur Ausgabe von Pflegemittel zu einem zu der Waschmittelabgabe versetzten Zeitpunkt kann auf dem Boden des Mitnehmers eine auf einer Feder gelagerte Masse vorgesehen sein. Diese verschließt bei einer geringen Drehzahl der Waschtrommel eine Öffnung in einer Zwischenwand in dem Mitnehmer. Bei höherer Drehzahl wird die Masse gegen die Federkraft gedrückt und gibt dadurch die Öffnung in der Zwischenwand frei, wodurch das Pflegemittel zu den Öffnungen in den Seitenwänden gelangen kann und damit aus dem Mitnehmer austreten kann.

Ein Nachteil, den dieser Mitnehmer aufweist, besteht darin, dass dieser nicht für die Verwendung von Pods geeignet ist. Insbesondere erstreckt sich die Kammer, bei der in der Oberseite eine Öffnung und an den Seitenwänden im unteren Bereich weitere Öffnungen vorgesehen sind, im Wesentlichen über die gesamte Höhe des Mitnehmers erstreckt.

Daher kann ein Pod, sofern dieser über die obere Öffnung eingebracht werden kann, aufschwimmen. Hierdurch kann ein ausreichendes Benetzen des Pods mit Wasser, was zum Auflösen der Folie notwendig ist, insbesondere bei geringem Wasserstand nicht gewährleistet werden. Zum anderen kann bei der Kammer, die durch eine Zwischenwand und eine Masse abgeschlossen ist, kein Wasser in die Kammer eintreten und ein darin eingelegtes Pod kann daher nicht aufgelöst werden.

Aus dem Stand der Technik ist die Verwendung von Mitnehmern als Aufnahmevorrichtung für Waschmittel bekannt.

Des Weiteren ist aus dem Stand der Technik die Verwendung von wiederverwendbaren Spendern für feste oder halbfeste Pflegemittel in Wäschetrocknern bekannt. Eine solche Verwendung ist beispielsweise in der US 4,004,685 A offenbart. Der Spender wird dabei direkt in die Trommel des Wäschetrockners gegeben oder an einer Wand der Trommel befestigt. Während dem Schleudern wird ein Teil des Pflegemittels auf den Stoff übertragen, indem die Wärme des Trocknes ein Erweichen des Pflegemittels und dessen Verteilung auf der Oberfläche des Gewebes bewirkt. Dabei wird nur ein kleiner Teil des Pflegemittels aus dem Spender abgegeben, wodurch dieser als langanhaltendes Reservoir für mehrere Stoffchargen eingesetzt werden kann.

Aufgabe der vorliegenden Erfindung ist es daher eine Lösung zu schaffen, die eine zuverlässige Verwendung von Pods erlaubt. Insbesondere soll mit der Lösung sichergestellt werden, dass das in dem Pod enthaltene Wäschebehandlungsmittel in dem Waschvorgang zuverlässig mit der Wäsche in Kontakt gebracht wird.

Erfindungsgemäß einem ersten Aspekt wird diese Aufgabe gelöst durch einen Mitnehmer für eine Waschmaschine, der zumindest eine Aufnahmevorrichtung zur Aufnahme von Wäschebehandlungsmittel aufweist. Der Mitnehmer ist dadurch gekennzeichnet, dass die Aufnahmevorrichtung einen Grundköper aufweist, der Grundkörper zumindest einen Teil eines Aufnahmeraumes für mindestens eine Einmaldosierkapsel bildet, der Grundkörper eine Höhe aufweist, die geringer ist als die Höhe des Mitnehmers, der Grundkörper wasserdurchlässig ist und zumindest ein Teil der Aufnahmevorrichtung beweglich an dem Mitnehmer befestigt ist.

Als Mitnehmer wird erfindungsgemäß ein Bauteil einer Waschmaschine bezeichnet, das vom inneren Umfang der Waschtrommel nach innen ragt. Vorzugsweise sind an der Waschtrommel über den Umfang der Waschtrommel verteilt mehrere Mitnehmer vorgesehen. Durch den oder die Mitnehmer wird die in der Waschtrommel befindliche Wäsche von dem inneren Umfang der Waschtrommel abgehoben und dadurch durchmischt. Der Mitnehmer kann an der Waschtrommel befestigt sein oder mit der Waschtrommel einteilig ausgebildet sein.

Als Wäschebehandlungsmittel, das in der Aufnahmevorrichtung aufgenommen werden kann, wird insbesondere Waschmittel oder Pflegemittel bezeichnet. Erfindungsgemäß weist die Aufnahmevorrichtung einen Grundkörper auf. Der Grundkörper bildet zumindest einen Teil eines Aufnahmeraumes für mindestens ein Einmaldosierkapsel. Die Einmaldosierkapsel wird im Folgenden als Pod bezeichnet. Der Grundkörper kann auch als Pod-Fach bezeichnet werden. In dem Pod kann Waschmittel in flüssiger Form oder in Pulverform aufgenommen sein. Zusätzlich oder alternativ kann auch Pflegemittel in flüssiger Form oder in Pulverform in dem Pod aufgenommen sein. Der Aufnahmeraum, der zumindest teilweise durch den Grundkörper gebildet wird, weist daher eine Größe auf, die zumindest der Größe eines Pods, beispielsweise 3x3x2cm, entspricht. Die Höhe des Grundkörpers ist geringer als die Höhe des Mitnehmers. Vorzugsweise ist auch die Länge des Grundkörpers geringer als die Länge des Mitnehmers.

Richtungsangaben, wie oben und unten beziehen sich, soweit nicht anders angegeben auf einen Mitnehmer, der an einer Waschtrommel einer Waschmaschine, die einen Frontlader darstellt, montiert ist in dem Zustand, in dem der Mitnehmer an dem tiefsten Punkt der Waschtrommel liegt. Als Höhe des Mitnehmers wird die Abmessung des Mitnehmers von der Ebene, an dem dieser an der Waschtrommel befestigt ist bis zu dem Punkt, der den größten Abstand zu dieser Ebene aufweist, bezeichnet. Als Länge des Mitnehmers wird die Abmessung des Mitnehmers im eingebauten Zustand in Tiefenrichtung der Waschtrommel bezeichnet.

Indem die Höhe geringer ist, als die Höhe des Mitnehmers, kann die Position, in der die Einmaldosierkapsel in dem Mitnehmer liegt, so gewählt werden, dass diese von Wasser auch bei geringem Wasserstand erreicht werden kann. Zudem kann durch eine geringe Höhe des Grundkörpers auch ein Aufschwimmen des Pods in dem Grundkörper verhindert werden.

Erfindungsgemäß ist der Grundkörper wasserdurchlässig. Zu diesem Zweck kann in den Wänden des Grundkörpers eine Perforation, das heißt eine Vielzahl von Öffnungen eingebracht sein. Es liegt aber auch im Rahmen der Erfindung, dass die Wände des Grundkörpers beispielsweise aus Gitter bestehen. Die Grundkörper ist insbesondere zu dem Zweck perforiert, damit während der Netzphase durch diese Löcher beziehungsweise Öffnungen zunächst Wasser einströmen kann, um die Folie des Pods zwecks Waschmittelabgabe aufzulösen, und danach das herausgelöste Waschmittel in die Waschflotte abfließen kann.

Zumindest ein Teil der Aufnahmevorrichtung ist erfindungsgemäß beweglich an dem Mitnehmer befestigt. Indem ein Teil der Aufnahmevorrichtung beweglich befestigt ist, kann eine Öffnung, über die die Einmaldosierkapsel(n) in den Grundkörper eingebracht werden kann oder können, freigelegt werden und das Beladen der Aufnahmevorrichtung mit dem oder den Pod(s) ermöglicht werden.

Indem erfindungsgemäß in dem Mitnehmer ein Aufnahmeraum gebildet wird, der eine verhältnismäßig geringe, insbesondere an ein oder mehrere Pods angepasste Größe aufweist, der Grundkörper, der diesen Aufnahmeraum zumindest teilweise bildet wasserdurchlässig ist und die Aufnahmevorrichtung zumindest teilweise beweglich an dem Mitnehmer befestigt ist, kann eine Reihe von Vorteilen erzielt werden. Insbesondere kann durch die Aufnahme des Pods in dem Grundkörper verhindert werden, dass der Pod in die Manschette der Waschmaschine, die in der Regel zwischen der Befüllöffnung und der Waschtrommel angeordnet ist, fällt. Zudem kann mit dem erfindungsgemäßen Mitnehmer ein Aufschwimmen des Pods verhindert werden und damit das Auflösen der Folie des Pods sichergestellt werden. Zudem wird das Auflösen der Folie auch dadurch sichergestellt, dass der Grundkörper aufgrund seiner geringen Höhe an einer geeigneten Position in dem Mitnehmer vorgesehen werden kann, beispielsweise in der Nähe des Bodens des Mitnehmers, an der auch bei geringem Wasserstand eine ausreichende Wassermenge zum Auflösen des oder der Pods vorliegt.

Vorzugsweise ist der Grundkörper tief, das heißt in einem geringen Abstand zu dem Boden des Mitnehmers, an dem dieser an der Waschtrommel befestigt ist, in dem Mitnehmer unterhalb des Mindestwassserstandes in der Waschtrommel, beispielsweise 3cm, angeordnet und so nach oben hin verschlossen, dass ein eingelegtes Pod nicht aufschwimmt, um eine ausreichende Benetzung sicherzustellen.

Gemäß einer Ausführungsform stellt der bewegliche Teil der Aufnahmevorrichtung den Grundkörper und/oder eine Abdeckung für den Grundkörper dar. Insbesondere kann eine Abdeckung für den Grundkörper oder der Grundkörper selber relativ zu dem Mitnehmer bewegt werden. Bei Bewegung der Abdeckung weg von dem Mitnehmer kann der Innenraum des Grundkörpers zugänglich gemacht werden. Auch bei einer Bewegung des Grundkörpers relativ zu dem Mitnehmer kann eine Öffnung in dem Grundkörper für den Benutzer zugänglich gemacht werden.

Gemäß einer Ausführungsform ist der bewegliche Teil der Aufnahmevorrichtung schwenkbar an dem Mitnehmer gelagert. Gemäß einer Ausführungsform ist hierbei die Abdeckung des Grundkörpers schwenkbar gelagert. Der Grundköper kann hierbei fest in dem Mitnehmer aufgenommen sein, das heißt feststehend in dem Mitnehmer angeordnet sein. Hierdurch kann der zumindest teilweise in dem Grundkörper gebildete Aufnahmeraum durch Aufklappen der Abdeckung zugänglich gemacht werden. Zusätzlich kann auch der Grundkörper an dem Mitnehmer schwenkbar gelagert sein. Hierdurch kann der Grundkörper aus dem Mitnehmer herausgeschwenkt werden.

Gemäß einer Ausführungsform ist der bewegliche Teil der Aufnahmevorrichtung verschiebbar an dem Mitnehmer gelagert. Hierbei ist vorzugsweise der Grundköper verschiebbar an dem Mitnehmer befestigt. Besonders bevorzugt ist die Abdeckung dabei an dem Grundkörper befestigt und kann damit mit dem Grundkörper relativ zu dem Mitnehmer bewegt werden. Bei dieser Ausführungsform kann der Grundkörper mit der Abdeckung in Form einer Schublade ausgebildet sein.

Gemäß einer Ausführungsform ist der bewegliche Teil der Aufnahmevorrichtung drehbar an dem Mitnehmer gelagert. Bei dieser Ausführungsform ist vorzugsweise der Grundköper relativ zu dem Mitnehmer drehbar gelagert. Der Grundkörper weist daher in dieser Ausführungsform vorzugsweise eine zylindrische, insbesondere hohlzylindrische, Form auf. Zusätzlich zu dem Grundkörper ist dabei vorzugsweise auch die Abdeckung drehbar. Die Abdeckung ist dabei vorzugsweise mit dem Grundkörper fest verbunden und kann beispielsweise an dem Außenumfang ein Gewinde aufweisen. Durch eine drehbare Lagerung kann auch in einer Position des Mitnehmers in der Waschtrommel, die nicht dem tiefsten Punkt der Waschtrommel entspricht, der Grundkörper mit einem oder mehreren Pods bestückt werden und in den Mitnehmer eingedreht werden. Ein Herausfallen des Pods kann dabei vermieden werden.

Gemäß einer Ausführungsform ist die Aufnahmevorrichtung in einer Stirnseite des Mitnehmers angeordnet. Als an der Stirnseite angeordnet wird eine Aufnahmevorrichtung bezeichnet, die zumindest teilweise an der Stirnseite liegt. Insbesondere liegt vorzugsweise die Abdeckung der Aufnahmevorrichtung in der Stirnseite. Als Stirnseite des Mitnehmers wird das Längsende des sich längs erstreckenden Mitnehmers bezeichnet. Da eine Stirnseite des Mitnehmers im eingebauten Zustand der Befüllöffnung der Waschmaschine zugewandt ist, ist die Aufnahmevorrichtung, die an der Stirnseite angeordnet ist, für den Benutzer auf einfache Weise zugänglich.

Gemäß einer Ausführungsform ist die Aufnahmevorrichtung an einer Seitenwand des Mitnehmers angeordnet. Als an der Seitenwand angeordnet wird eine Aufnahmevorrichtung bezeichnet, die zumindest teilweise in der Seitenwand liegt. Insbesondere liegt vorzugsweise die Abdeckung der Aufnahmevorrichtung in der Seitenwand.

Gemäß einer Ausführungsform besteht der Mitnehmer aus einer Mitnehmerbasis und einem Mitnehmerkörper. Der Mitnehmerkörper stellt in dieser Ausführungsform den beweglichen Teil des Mitnehmers dar. Insbesondere ist der Mitnehmerkörper schwenkbar, insbesondere über ein Scharnier, mit der Mitnehmerbasis verbunden. Hierdurch kann der Mitnehmer aufgeklappt werden. Ein Teil des Innenraumes der Mitnehmerbasis bildet zumindest einen Teil des Grundkörpers und damit des Aufnahmeraumes für die Einmaldosierkapsel. Insbesondere kann hierzu in der Mitnehmerbasis eine Vertiefung ausgebildet sein. Indem der obere Teil des Mitnehmers, der den Mitnehmerkörper darstellt, gegenüber der Mitnehmerbasis verschwenkt werden kann, kann der Mitnehmer aufgeklappt werden und so der Grundkörper im Inneren der Mitnehmerbasis zugänglich gemacht werden.

Gemäß einer Ausführungsform umfasst die Aufnahmevorrichtung zumindest einen Verschluss, über den der bewegliche Teil der Aufnahmevorrichtung an dem Mitnehmer arretiert wird. Der Verschluss kann ein Rastelement, ein Gewinde und/oder einen Bajonett-Verschluss darstellen. Insbesondere wird über den Verschluss der bewegliche Teil in der Position, in dem der Grundköper in dem Mitnehmer liegt und vorzugsweise durch eine Abdeckung abgedeckt ist, arretiert. Somit kann ein versehentliches Bewegen des beweglichen Teils während des Betriebs der Waschmaschine verhindert werden.

Gemäß einer Ausführungsform weist die Aufnahmevorrichtung zumindest ein Öffnungselement zum Öffnen der mindestens einen Einmaldosierkapsel auf, das in das Innere des Aufnahmeraumes der Aufnahmevorrichtung gerichtet ist. Das Öffnungselement kann beispielsweise einen Dorn, eine Nadel, einen Stift oder eine Klinge darstellen. Hierdurch wird es möglich den oder die Pods in dem Aufnahmeraum zu Öffnen und somit ein Austreten des Wäschebehandlungsmittels bereits vor dem Auflösen der Folie zu erzielen.

Gemäß einem weiteren Aspekt betrifft die Erfindung eine Waschmaschine mit mindestens einem Mitnehmer, der in einer Waschtrommel der Waschmaschine angeordnet ist. Die Waschmaschine ist dadurch gekennzeichnet, dass mindestens ein Mitnehmer ein erfindungsgemäßer Mitnehmer ist.

Die Waschmaschine stellt vorzugsweise einen Frontlader dar, das heißt weist an der Vorderseite eine Befüllöffnung auf, über die Wäsche in die Waschtrommel, deren Achse in der Horizontalen liegt, eingebracht werden kann. Der mindestens eine Mitnehmer erstreckt sich hierbei in der Horizontalen und ist an der Innenseite der Waschtrommel angeordnet. Vorzugsweise ist der Mitnehmer mit der Waschtrommel verbunden, das heißt an dieser befestigt.

Gemäß einer Ausführungsform stellen mehrere Mitnehmer der Waschmaschine jeweils einen erfindungsgemäßen Mitnehmer dar. Insbesondere weisen mehrere Mitnehmer jeweils eine Aufnahmevorrichtung auf. Durch diese Ausgestaltung kann die Zugänglichkeit des Mitnehmers auch bei bereits in die Waschtrommel gegebener Wäsche für den Benutzer gewährleistet werden. Der bequemeren Bedienbarkeit halber sind in einer Ausführungsform in allen Mitnehmern einer Waschtrommel mindestens eine Aufnahmevorrichtung mit einem Grundkörper, der auch als Pod-Fach bezeichnet werden kann, implementiert, in die von der Größe her mindestens ein Pod passt und in das der Benutzer während des üblichen Beladungsvorgangs je nach Dosierung ein oder mehrere Pods hineinlegt.

Indem die Aufnahmevorrichtung für den oder die Pods in dem Mitnehmer implementiert ist, befindet sich diese an einem Ort, wo die Aufnahmevorrichtung und insbesondere der oder die Pods dauerhaft über die zur Auflösung der Folie notwendige Zeit, üblicherweise während der Netzphase, mit Wasser benetzt werden und das dann herausgelöste Waschmittel in die Waschflotte abgeben kann.

Wie oben beschrieben, kann das Pod-Fach entweder mit einer Abdeckung verschlossen sein. Insbesondere kann das Pod-Fach mit einer rastbaren Klappe geöffnet und verschlossen werden. Alternativ kann das Pod-Fach mit einer Abdeckung als separate herausziehbare und arretierbare Kammer ausgebildet sein. Die Fuge zwischen der Klappe und der notwendigen Öffnung im Mitnehmer-Körper muss dabei besonders gestaltet werden, um dort das Einklemmen von Wäsche, Fadenzieher und andere Wäschebeschädigungen im Waschbetrieb zu verhindern; zum Beispiel mittels weicher Dichtlippen oder Gummiummantelungen, die beim Schließen der Klappe zwecks Ausfüllung der Fuge gequetscht werden und die beispielsweise im Zweikomponenten-Spritzgießverfahren direkt an der Klappe angebracht werden können.

Die Vermeidung einer solchen Fuge direkt an dem Mitnehmerkörper bietet die Ausführungsvariante, bei der der gesamte Mitnehmer-Körper wegegeklappt werden kann. Hier wird der klappbare Mitnehmer-Körper über Scharniere an eine fix mit dem Trommelmantel montierte Mitnehmeberbasis drehbar befestigt und im geschlossenen Betriebszugtand arretiert, beispielswiese mittels Rastverschluss. Das Pod-Fach liegt dabei in der Mitnehmer-Basis und wird erst durch Wegklappen des Mitnehmer-Körpers zugängig. Dadurch wird gegenüber den anderen Ausführungsvarianten eine Öffnung im Mitnehmerkörper und damit diese zusätzliche Fuge vermieden. Der Mitnehmerkörper bildet wie bei gewöhnlichen Mitnehmern einen Montagespalt, beispielsweise maximal 0,3mm, radial zum Trommelmantel. Das Risiko der Wäschebeschädigungen ist also nicht höher als bei gewöhnlichen Mitnehmern.

Der Verschluss von Abdeckung, beispielsweise Klappe, und Grundkörper, insbesondere Kammer, kann beispielsweise als Rastverschluss oder als Bajonettverschluss ausgebildet sein. Bei letzterer Variante muss die Kammer zylindrisch gestaltet sein, um die Steck-Dreh-Bewegung ausführen zu können. Um ein nicht gewolltes Öffnen von Klappe oder Kammer im Waschbetrieb sicher zu verhindern, werden diese vorteilhaft so gestaltet, dass der Wäschedruck von außen in deren Schließrichtung wirkt, das heißt ein sogenanntes Selbsthilfeprinzip angewendet wird. Das Öffnen von Klappe oder Kammer kann dann vorteilhaft von innen durch eine Feder erfolgen.

Die Betätigung des Verschlusses kann beispielsweise als Druckknopf mit tiefem, nur durch Finger des Benutzers ausführbaren Hub oder zur Ausführung einer Drehbewegung durch einen Schlitz in den vorteilhaft eine Münze als Hebel gesteckt werden kann, erfolgen. Als Ausführungsvariante zur bequemeren Bedienung kann der Druckknopf direkt auf der Stirnseite des Mitnehmers angeordnet sein und mittels Gestänge auf den Verschluss wirken.

Bei Verzicht auf eine optimierte Fleckenentfernung durch eine verzögerte Freigabe der im Pod enthaltenen Flüssigwaschmittelkomponenten kann die Sicherheit, dass das Flüssigwaschmittel garantiert und unabhängig von der Löslichkeit der Pod-Folie abgegeben wird, erhöht werden. Dies geschieht zum Beispiel durch spitze Dorne. Beispielsweise kann beim Schließen eines schwenkbar mit einer Mitnehmer-Basis verbundenen Mitnehmer-Körpers automatisch das Pod perforiert werden. Analog kann die Perforierung auch beim Schließen der als Klappe ausgeführten Abdeckung oder beim Einschieben des Grundkörpers in den Mitnehmer erfolgen.

Neben dem Anwendungsfall Pods als Waschmittel zu benutzen, können auch herkömmliche Flüssig- oder Pulverwaschmittel in den Grundkörper eingefüllt werden, wenn dieser groß genug ausgebildet und mit einer Dosierhilfe beziehungsweise einem Messbecher bequem erreichbar ist. Allerdings muss dann auf eine optimierte Fleckenentfernung durch eine verzögerte Applizierung der Waschmittelkomponenten verzichtet werden.

Bei der Implementierung des Pod-Fachs direkt im Mitnehmer können die Waschmittelverluste gegenüber herkömmlichen Lösungen, bei denen der Transport des Waschmittels über die Einspülschale appliziert wird, verringert werden, weil der Transport des Waschmittels von der Einspülschale über den Einfüllstutzen in den Laugenbehälter entfällt.

Die Erfindung wird im Folgenden erneut unter Bezugnahme auf die beiliegenden Figuren genauer beschrieben. Es zeigen:
- Figur 1:: eine schematische Frontansicht einer Ausführungsform der erfindungsgemäßen Waschmaschine;
- Figur 2:: eine schematische Perspektivansicht einer ersten Ausführungsform eines Mitnehmers der erfindungsgemäßen Waschmaschine;
- Figur 3:: eine schematische Perspektivansicht einer zweiten Ausführungsform eines Mitnehmers der erfindungsgemäßen Waschmaschine;
- Figur 4:: eine schematische Perspektivansicht einer dritten Ausführungsform eines Mitnehmers der erfindungsgemäßen Waschmaschine;
- Figur 5:: eine schematische Perspektivansicht einer vierten Ausführungsform eines Mitnehmers der erfindungsgemäßen Waschmaschine;
- Figur 6:: eine schematische Perspektivansicht einer fünften Ausführungsform eines Mitnehmers der erfindungsgemäßen Waschmaschine; und
- Figur 7:: eine schematische Perspektivansicht einer ersten Ausführungsform eines Mitnehmers der erfindungsgemäßen Waschmaschine.

In Figur 1 ist eine Ausführungsform der erfindungsgemäßen Waschmaschine 1 gezeigt. In der gezeigten Ausführungsform stellt die Waschmaschine 1 einen sogenannten Frontlader dar. In der Maschinenfront 2 ist daher eine Befüllöffnung 20 vorgesehen, durch die der Benutzer auf die in der Waschmaschine 1 vorgesehene Waschtrommel 3 Zugriff erhalten kann. Die Befüllöffnung 20 ist beim Betrieb der Waschmaschine 1 durch eine nicht dargestellte Tür verschlossen. Die Achse der Waschtrommel 3 liegt in der Horizontalen. Über den inneren Umfang der Waschtrommel 3 verteilt sind Mitnehmer 4 an der Waschtrommel 3 befestigt. In der in Figur 1 gezeigten Ausführungsform sind drei Mitnehmer 4 vorgesehen. Die Mitnehmer 4 weisen jeweils eine längliche Form auf und erstrecken sich in der Horizontalen. Die Mitnehmer 4 können dabei parallel zu der Achse der Waschtrommel 3 liegen oder zu der Achse geneigt sein. Die Mitnehmer 4 weisen in der dargestellten Ausführungsform einen im Wesentlichen dreieckigen Querschnitt auf, wobei eine Seite des Mitnehmers 4 in der gezeigten Ausführungsform eine konkave Form aufweist. Die Erfindung ist aber nicht auf eine bestimmte Form, insbesondere Querschnittsform des Mitnehmers 4 begrenzt.

In Figur 2 ist eine erste Ausführungsform eines Mitnehmers 4 in Perspektivansicht gezeigt. Der Mitnehmer 4 weist in der gezeigten Ausführungsform einen im Wesentlichen dreieckigen Querschnitt auf. Der Mitnehmer 4 stellt einen Hohlkörper dar. Eine der Seitenwände des Mitnehmers 4 ist perforiert, das heißt weist eine Anzahl an Durchlassöffnungen auf, durch die Wasser in das Innere des Mitnehmers 4 eintreten kann. Auch an der gegenüberliegenden Seitenwand des Mitnehmers 4 sind in der gezeigten Ausführungsform im oberen Bereich Durchlassöffnungen für Wasser vorgesehen. Es liegt aber auch im Rahmen der Erfindung, dass auch an der zweiten Seitenwand Durchlassöffnungen über die gesamte Seitenwand verteilt vorgesehen sind.

An einer Stirnseite des Mitnehmers 4, die die Vorderseite des Mitnehmers 4, das heißt die Seite darstellt, die in dem in der Waschmaschine 1 eingebauten Zustand der Befüllöffnung 20 zugewandt ist, ist eine Aufnahmevorrichtung 5 angeordnet. Die Aufnahmevorrichtung 5 weist einen Grundkörper 51 und eine Abdeckung 52 auf, die in der gezeigten Ausführungsform eine Klappe 520 darstellt.

Der Grundköper 51 stellt einen in das Innere des Mitnehmers 4 hineinragenden Behälter dar, der nach vorne offen ist. Der Grundkörper 51 weist in der gezeigten Ausführungsform eine obere Wand (nicht sichtbar), zwei Seitenwände, einen Boden und eine Rückwand auf. Der Grundkörper 51 kann aber beispielsweise auch die Form einer halbkugelförmigen Schale darstellen, deren offene Seite nach vorne gewandt ist. Die Wände des Grundkörpers 51 weisen vorzugsweise Durchlassöffnungen, insbesondere Perforationen auf, um das Eintreten und Austreten von Wasser zu ermöglichen. Nach vorne wird der Grundkörper 51 durch die Klappe 520 verschlossen. Im geschlossenen Zustand der Klappe 520 wird somit der Aufnahmeraum 50 in der Aufnahmevorrichtung 5 durch die Wände des Grundköpers 51 und die Klappe 520 begrenzt. Die Klappe 520 ist an der Stirnseite des Mitnehmers 4 und vorzugsweise an der Vorderseite des Grundkörpers 51 schwenkbar gelagert. Insbesondere ist der untere Rand der Klappe 520 beispielsweise über ein nicht gezeigtes Scharnier mit dem Mitnehmer 4 und insbesondere dem darin gebildeten Grundköper 51 verbunden. Im oberen Bereich der Klappe 520 ist ein Verschluss 53 an der Rückseite der Klappe 520 vorgesehen. In der gezeigten Ausführungsform stellt der Verschluss einen Rastarm dar, der mit einer nicht sichtbaren Rastaufnahmeöffnung an dem Grundkörper 51 zusammenwirken kann und so die Klappe 520 im geschlossenen Zustand halten kann. Der Verschluss 53 kann über ein Betätigungselement 530, das in der gezeigten Ausführungsform einen Druckknopf 532 darstellt, betätigt werden. Insbesondere kann durch Drücken des Druckknopfes 532 der Rastarm aus dem Eingriff mit dem Grundkörper 51 gebracht werden und der Aufnahmeraum 50 damit nach vorne geöffnet werden. Durch Herunterklappen der Klappe 520 wird der Aufnahmeraum 50 vom Benutzer dann so weit geöffnet, dass ein oder mehrere Pods in den Aufnahmeraum 50 eingebracht werden können.

Indem die Wände des Grundkörpers 51 Durchlassöffnungen aufweisen, die kleiner sind als der oder die in den Grundkörper 51 einzubringenden Pods, kann Wasser in den Grundköper 51 eintreten. Insbesondere kann während der Netzphase durch diese Löcher beziehungsweise Öffnungen zunächst Wasser einströmen, um die Folie des Pods zwecks Waschmittelabgabe aufzulösen und damit danach das herausgelöste Waschmittel in die Waschflotte abfließen kann. Die Aufnahmevorrichtung 5, insbesondere der Grundkörper 51, ist tief in dem Mitnehmer 4 angeordnet, damit dieser unterhalb des Mindestwassserstandes in der Trommel liegt. Der Abstand des Grundkörpers 51 zu der Innenseite der Waschtrommel 3 kann beispielsweise 3cm betragen. Indem der Grundköper 51 auch nach oben durch eine Wand begrenzt ist, ist dieser nach oben hin verschlossen, so dass ein eingelegtes Pod nicht aufschwimmen kann, um damit eine ausreichende Benetzung sichergestellt werden kann.

In der Figur 3 ist eine zweite Ausführungsform eines Mitnehmers 4 gezeigt. Dieser Mitnehmer 4 weist die gleiche Form, wie der Mittnehmer 4 der ersten Ausführungsform auf. Allerdings ist bei der zweiten Ausführungsform die Aufnahmevorrichtung 5 nicht in einer Stirnseite, sondern in einer Seitenwand des Mitnehmers 4 vorgesehen. Die Aufnahmevorrichtung 5 ist hierbei die erste Ausführungsform, die in Figur 2 bereits gezeigt und beschrieben wurde. Insbesondere weist die Aufnahmevorrichtung 5 einen Grundkörper 51 auf, der aus perforierten Wänden besteht und der sich in das Innere des Mitnehmers 4 erstreckt. Die offene Seite des Grundkörpers 51 wird auch bei dieser Ausführungsform durch eine Klappe 520 abgedeckt. Auch der Verschluss 53 stellt wie in der ersten Ausführungsform, in der zweiten Ausführungsform einen Rastarm dar, der über ein Betätigungselement 530 an der Klappe 520 betätigt werden kann. Die Funktionsweise entspricht daher abgesehen von der Öffnungsrichtung der Funktionsweise der ersten Ausführungsform des Mitnehmers 4und wird daher nicht erneut erläutert.

In der Figur 4 ist eine dritte Ausführungsform eines Mitnehmers 4 gezeigt. Diese Ausführungsform unterscheidet sich von der zweiten Ausführungsform durch die Ausführungsform der Aufnahmevorrichtung 5. In der zweiten Ausführungsform der Aufnahmevorrichtung 5, die in der Figur 4 gezeigt ist, weist diese einen Grundköper 51 auf, der eine nach oben offene Schublade darstellt. Eine Seite des Grundkörpers 51 ist durch eine Abdeckung 52 in Form einer Schubladenfront 521 gebildet. Der Grundkörper 51 ist in eine Öffnung in einer Seite des Mitnehmers 4 eingebracht und kann im Inneren des Grundkörpers durch Schienen (nicht sichtbar) geführt werden. Im Inneren des Mitnehmers 4 ist vorzugsweise eine nicht sichtbare Deckplatte angeordnet, die den Grundköper 51 im eingeschobenen Zustand nach oben abdeckt. Die Deckplatte weist ebenfalls Perforationen auf. Durch die Deckplatte wird ein Pod, das in den Grundkörper 51 gelegt ist, an einem Aufschwimmen gehindert. In der zweiten Ausführungsform der Aufnahmevorrichtung 5 ist ein Verschluss 53 in Form eines Rastarmes an der Innenseite der Schubladenfront 521 vorgesehen. Der Rastarm kann über ein Betätigungselement 530 in Form eines Druckknopfes 532, das an der Außenseite der Schubladenfront 521 vorgesehen ist, betätigt werden.

In Figur 5 ist eine vierte Ausführungsform eines Mitnehmers 4 gezeigt. Diese Ausführungsform unterscheidet sich von der dritten Ausführungsform nach Figur 4 nur durch den Verschluss 53 und das Betätigungselement 530. Insbesondere ist bei dieser vierten Ausführungsform an der Schubladenfront 521 kein Betätigungselement und kein Verschluss vorgesehen. Vielmehr ist bei dieser Ausführungsform das Betätigungselement 530 an der Stirnseite, insbesondere Vorderseite des Mitnehmers 4 angeordnet. Der Verschluss 53 befindet sich im Inneren des Mitnehmers 4 und kann beispielsweise ein Gestänge mit einem Rastarm darstellen.

In Figur 6 ist eine fünfte Ausführungsform eines Mitnehmers 4 gezeigt. Diese Ausführungsform unterscheidet sich von der dritten Ausführungsform des Mitnehmers nach Figur 4 durch die Ausgestaltung der Aufnahmevorrichtung 5. In der fünften Ausführungsform weist die Aufnahmevorrichtung 5 einen zylindrischen Grundköper 51 auf, der über einen Teil des Umfangs offen ist. An der Stirnseite des Grundkörpers 51 ist eine Stirnplatte 522 als Abdeckung 52 vorgesehen. Der zylindrische Grundkörper 51 ist verschiebbar in dem Mitnehmer 4 gehalten. Insbesondere ist im Inneren des Mitnehmers 4 vorzugsweise eine zylindrische Führung aus perforiertem Material vorgesehen. Somit schließt die Führung den in den Mitnehmer 4 eingeführten zylindrischen Grundkörper 51 zumindest in dem Bereich, in dem dieser zum Einlegen der Pods offen ist, ab und verhindert so ein Aufschwimmen eines in diesen eingebrachten Pods. Der Verschluss 53 ist in dieser Ausführungsform durch ein Gewinde und vorzugsweise ein Bajonett-Gewinde an dem äußeren Umfang der Stirnplatte 522 gebildet, das mit einem Innengewinde an dem Mitnehmer 4 zusammenwirken kann. Als Betätigungselement 530 ist bei dieser Ausführungsform ein Schlitz, der in die Außenseite der Stirnplatte 522 eingebracht ist. Durch Einbringen eines Werkzeuges oder einer Münze in den Schlitz kann der Benutzer die Stirnplatte 522 drehen und dadurch den Verschluss 53 öffnen und den Grundköper 51 aus dem Mitnehmer 4 herausziehen, um einen Pod einzulegen.

In der Figur 7 ist eine sechste Ausführungsform des Mitnehmers 4 gezeigt. Bei dieser Ausführungsform stellt der Mitnehmer 4 einen zweiteiligen Mitnehmer 4 dar. Der Mitnehmer 4 besteht aus einer Mitnehmerbasis 41 und einem Mitnehmerkörper 40. Die Mitnehmerbasis 41 wird an der Innenseite der Waschtrommel 3 befestigt oder ist in diese eingebracht. Der Mitnehmerkörper 40 ist mit der Mitnehmerbasis 41 über ein Scharnier 42 schwenkbar verbunden. Insbesondere kann der Mitnehmerkörper 40 um eine Längsseite gegenüber der Mitnehmerbasis 41 nach oben geschwenkt werden und der Mitnehmer 4 so geöffnet werden. Im Inneren der Mitnehmerbasis 41 ist ein Teil des Grundkörpers 51 der Aufnahmevorrichtung 5 gebildet. Dieser Teil stellt insbesondere eine Vertiefung dar, die Perforationen aufweist. In dem Mitnehmerkörper 40 ist an einer korrespondierenden Position eine nach oben gerichtete Vertiefung vorgesehen, die den oberen Teil des Grundkörpers 51 bildet. In dem oberen Teil des Grundkörpers 51 sind in der gezeigten Ausführungsform zudem zwei Öffnungselemente 54 in Form von Dornen vorgesehen. Durch Verschwenken des Mitnehmerkörpers 40 zu der Mitnehmerbasis 41 hin, wird durch die Dorne ein in den unteren Teil des Grundkörpers 51 eingelegter Pod aufgestochen. Auch der obere Teil des Grundkörpers 51 weist Perforationen auf, so dass über die Unterseite und Oberseite des Grundkörpers 51 Wasser in den Grundkörper 51 eintreten und Waschmittel aus diesem austreten kann.

Die vorliegende Erfindung weist eine Reihe von Vorteilen auf. Insbesondere kann sich der Pod nicht mehr in der Manschette verfangen und wird während der zum Auflösen der Pod-Folie notwendigen Zeitdauer von Wasser umspült, so dass das enthaltene Waschmittel sicher herausgelöst wird. Die oft vom Kunden monierten Rückstände der Pod-Folie verbleiben im Pod-Fach und können von dort bequem entnommen und entsorgt werden. Wäsche und Manschette bleiben frei von Folienrückständen, so dass die Wäschestücke nicht umständlich begutachtet und gegebenenfalls nochmals gesäubert werden müssen. Bei entsprechender Größe kann das Pod-Fach auch mit herkömmlichen Waschmitteln (Pulver / Flüssig) ausreichend befüllt werden. Die Aufnahmevorrichtung für Einmaldosierwaschmittelkapseln verschiedener Arten erlauben langfristig auch die Anwendung von Spezialwaschmitteln in neuer Form. Zudem kann eine bekannte Einspülschale ersetzt werden.

### Bezugszeichenliste

- 1: Waschmaschine
- 2: Maschinenfront
- 20: Befüllöffnung
- 3: Waschtrommel
- 4: Mitnehmer
- 40: Mitnehmerkörper
- 41: Mitnehmerbasis
- 42: Scharnier
- 5: Pod-Aufnahmevorrichtung
- 50: Aufnahmeraum
- 51: Grundkörper
- 52: Abdeckung
- 520: Klappe
- 521: Schubladenfront
- 522: Stirnplatte
- 53: Verschluss
- 530: Betätigungselement
- 531: Schlitz
- 532: Druckknopf
- 54: Öffnungselement

## Patentansprüche

1. Mitnehmer für eine Waschmaschine (1), der zumindest eine Aufnahmevorrichtung (5) zur Aufnahme von Wäschebehandlungsmittel aufweist, wobei die Aufnahmevorrichtung (5) einen Grundköper (51) in dem Mitnehmer (4) aufweist, **dadurch gekennzeichnet, dass** der Grundkörper (51) zumindest einen Teil eines Aufnahmeraumes (50) für mindestens eine Einmaldosierkapsel bildet, der Grundkörper (51) eine Höhe aufweist, die geringer ist als die Höhe des Mitnehmers (4), der Grundkörper (51) wasserdurchlässig ist und zumindest ein Teil der Aufnahmevorrichtung (5) beweglich an dem Mitnehmer (4) gelagert ist, und dass der Grundkörper (51) an einer Position in der Nähe des Bodens des Mitnehmers angeordnet ist, an der auch bei geringem Wasserstand eine ausreichende Wassermenge zum Auflösen der Einmaldosierkapsel vorliegt,.

2. Mitnehmer nach Anspruch 1, **dadurch gekennzeichnet, dass** der bewegliche Teil der Aufnahmevorrichtung (5) den Grundkörper (51) und/oder eine Abdeckung (52) für den Grundkörper (51) darstellt.

3. Mitnehmer nach einem der Ansprüche 1 oder 2, **dadurch gekennzeichnet, dass** der bewegliche Teil der Aufnahmevorrichtung (5) schwenkbar an dem Mitnehmer (4) gelagert ist.

4. Mitnehmer nach einem der Ansprüche 2 oder 3, **dadurch gekennzeichnet, dass** der Grundkörper (51) in dem Mitnehmer (4) fest angeordnet ist und die Abdeckung (52) schwenkbar mit dem Grundkörper (51) verbunden ist.

5. Mitnehmer nach einem der Ansprüche 1 bis 4, **dadurch gekennzeichnet, dass** der bewegliche Teil der Aufnahmevorrichtung (5) verschiebbar an dem Mitnehmer (4) gelagert ist.

6. Mitnehmer nach einem der Ansprüche 1 bis 5, **dadurch gekennzeichnet, dass** der bewegliche Teil der Aufnahmevorrichtung (5) drehbar an dem Mitnehmer (4) befestigt ist.

7. Mitnehmer nach einem der Ansprüche 5 oder 6, **dadurch gekennzeichnet, dass** das bewegliche Teil der Aufnahmevorrichtung (5) den Grundköper (51) umfasst.

8. Mitnehmer nach einem der Ansprüche 1 bis 7, **dadurch gekennzeichnet, dass** die Aufnahmevorrichtung (5) an einer Stirnseite des Mitnehmers (4) angeordnet ist.

9. Mitnehmer nach einem der Ansprüche 1 bis 8, **dadurch gekennzeichnet, dass** die Aufnahmevorrichtung (5) an einer Seitenwand des Mitnehmers (4) angeordnet ist.

10. Mitnehmer nach einem der Ansprüche 1 bis 9, **dadurch gekennzeichnet, dass** der Mitnehmer (4) eine Mitnehmerbasis (41) und einen Mitnehmerkörper (40) aufweist und der Mitnehmerkörper (40) schwenkbar an der Mitnehmerbasis (41) befestigt ist und ein Teil des Innenraums der Mitnehmerbasis (41) zumindest einen Teil des Grundköpers (51) bildet.

11. Mitnehmer nach einem der Ansprüche 1 bis 7, **dadurch gekennzeichnet, dass** die Aufnahmevorrichtung (5)) einen Verschluss (53) umfasst, über den der bewegliche Teil der Aufnahmevorrichtung (5) an dem Mitnehmer (4) arretiert wird.

12. Mitnehmer nach Anspruch 11, **dadurch gekennzeichnet, dass** der Verschluss (53) mindestens ein Rastelement oder ein Bajonett-Verschluss umfasst.

13. Mitnehmer nach einem der Ansprüche 1 bis 12, **dadurch gekennzeichnet, dass** die Aufnahmevorrichtung (5) zumindest ein Öffnungselement (54) zum Öffnen der mindestens einen Einmaldosierkapsel aufweist, das in das Innere des Aufnahmeraumes (50) der Aufnahmevorrichtung (5) gerichtet ist.

14. Waschmaschine mit mindestens einem Mitnehmer (4), der in einer Waschtrommel (3) der Waschmaschine (1) angeordnet ist, **dadurch gekennzeichnet, dass** mindestens ein Mitnehmer (4) ein Mitnehmer (4) nach einem der Ansprüche 1 bis 13 ist.

15. Waschmaschine nach Anspruch 14, **dadurch gekennzeichnet, dass** die Waschmaschine (1) ein Frontlader ist.

16. Waschmaschine nach einem der Ansprüche 14 oder 15, **dadurch gekennzeichnet, dass** mehrere Mitnehmer (4) jeweils einen Mitnehmer (4) nach einem der Ansprüche 1 bis 13 darstellen.

## Claims

1. Agitator for a washing machine (1), which has at least one receiving apparatus (5) for receiving laundry treatment agent, wherein the receiving apparatus (5) has a base body (51) in the agitator (4), **characterised in that** the base body (51) forms at least part of a receiving space (50) for at least one single-dose capsule, the base body (51) has a height that is lower than the height of the agitator (4), the base body (51) is water-permeable and at least part of the receiving apparatus (5) is mounted on the agitator (4) in a movable manner, and the base body (51) is arranged at a position in the vicinity of the bottom of the agitator, at which a sufficient amount of water is present for dissolving the single-dose capsule, even in the event of a low water level.

2. Agitator according to claim 1, **characterised in that** the movable part of the receiving apparatus (5) represents the base body (51) and/or a cover (52) for the base body (51).

3. Agitator according to one of claims 1 or 2, **characterised in that** the movable part of the receiving apparatus (5) is mounted on the agitator (4) in a pivotable manner.

4. Agitator according to one of claims 2 or 3, **characterised in that** the base body (51) is arranged in the agitator (4) in a fixed manner and the cover (52) is connected to the base body (51) in a pivotable manner.

5. Agitator according to one of claims 1 to 4, **characterised in that** the movable part of the receiving apparatus (5) is mounted on the agitator (4) in a pivotable manner.

6. Agitator according to one of claims 1 to 5, **characterised in that** the movable part of the receiving apparatus (5) is fastened to the agitator (4) in a rotatable manner.

7. Agitator according to one of claims 5 or 6, **characterised in that** the movable part of the receiving apparatus (5) comprises the base body (51).

8. Agitator according to one of claims 1 to 7, **characterised in that** the receiving apparatus (5) is arranged on an end face of the agitator (4).

9. Agitator according to one of claims 1 to 8, **characterised in that** the receiving apparatus (5) is arranged on a side wall of the agitator (4).

10. Agitator according to one of claims 1 to 9, **characterised in that** the agitator (4) has an agitator base (41) and an agitator body (40), and the agitator body (40) is fastened to the agitator base (41) in a pivotable manner, and part of the inner space of the agitator base (41) forms at least part of the base body (51).

11. Agitator according to one of claims 1 to 7, **characterised in that** the receiving apparatus (5) comprises a closure (53), via which the movable part of the receiving apparatus (5) is locked onto the agitator (4).

12. Agitator according to claim 11, **characterised in that** the closure (53) comprises at least one latching element or a bayonet closure.

13. Agitator according to one of claims 1 to 12, **characterised in that** the receiving apparatus (5) has at least one opening element (54) for opening the at least one single-dose capsule, which is directed into the interior of the receiving space (50) of the receiving apparatus (5).

14. Washing machine with at least one agitator (4), which is arranged in a laundry drum (3) of the washing machine (1), **characterised in that** at least one agitator (4) is an agitator (4) according to one of claims 1 to 13.

15. Washing machine according to claim 14, **characterised in that** the washing machine (1) is a front loader.

16. Washing machine according to one of claims 14 or 15, **characterised in that** a plurality of agitators (4) in each case represent an agitator (4) according to one of claims 1 to 13.

## Revendications

1. Entraîneur pour un lave-linge (1), lequel présente au moins un dispositif d'accueil (5) pour l'accueil d'agent de traitement du linge, dans lequel le dispositif d'accueil (5) présente un corps de base (51) dans l'entraîneur (4), **caractérisé en ce que** le corps de base (51) constitue au moins une partie d'un espace d'accueil (50) pour au moins une capsule à dosage unique, le corps de base (51) présente une hauteur qui est inférieure à la hauteur de l'entraîneur (4), le corps de base (51) est perméable à l'eau et au moins une partie du dispositif d'accueil (5) est logé de façon mobile sur l'entraîneur (4), et **en ce que** le corps de base (51) est disposé en une position à proximité du fond de l'entraîneur, où une quantité d'eau suffisante pour dissoudre la capsule à dosage unique se trouve également en présence d'un niveau d'eau faible.

2. Entraîneur selon la revendication 1, **caractérisé en ce que** la partie mobile du dispositif d'accueil (5) représente le corps de base (51) et/ou un couvercle (52) pour le corps de base (51).

3. Entraîneur selon l'une des revendications 1 ou 2, **caractérisé en ce que** la partie mobile du dispositif d'accueil (5) est logée de façon pivotante sur l'entraîneur (4).

4. Entraîneur selon l'une des revendications 2 ou 3, **caractérisé en ce que** le corps de base (51) est disposé de manière fixe dans l'entraîneur (4) et le couvercle (52) est relié de façon pivotante au corps de base (51).

5. Entraîneur selon l'une des revendications 1 à 4, **caractérisé en ce que** la partie mobile du dispositif d'accueil (5) est logée de façon déplaçable sur l'entraîneur (4).

6. Entraîneur selon l'une des revendications 1 à 5, **caractérisé en ce que** la partie mobile du dispositif d'accueil (5) est fixée de façon rotative à l'entraîneur (4).

7. Entraîneur selon l'une des revendications 5 ou 6, **caractérisé en ce que** la partie mobile du dispositif d'accueil (5) comprend le corps de base (51).

8. Entraîneur selon l'une des revendications 1 à 7, **caractérisé en ce que** le dispositif d'accueil (5) est disposé sur un côté frontal de l'entraîneur (4).

9. Entraîneur selon l'une des revendications 1 à 8, **caractérisé en ce que** le dispositif d'accueil (5) est disposé sur un côté latéral de l'entraîneur (4).

10. Entraîneur selon l'une des revendications 1 à 9, **caractérisé en ce que** l'entraîneur (4) présente une base d'entraîneur (41) et un corps d'entraîneur (40) et le corps d'entraîneur (40) est fixé de façon pivotante à la base d'entraîneur (41) et une partie de l'espace intérieur de la base d'entraîneur (41) constitue au moins une partie du corps de base (51).

11. Entraîneur selon l'une des revendications 1 à 7, **caractérisé en ce que** le dispositif d'accueil (5) comprend une fermeture (53), via laquelle la partie mobile du dispositif d'accueil (5) est arrêtée sur l'entraîneur (4).

12. Entraîneur selon des revendications 11, **caractérisé en ce que** la fermeture (53) comprend au moins un élément d'encliquètement ou une fermeture à baïonnette.

13. Entraîneur selon l'une des revendications 1 à 12, **caractérisé en ce que** le dispositif d'accueil (5) présente au moins un élément d'ouverture (54) pour l'ouverture de l'au moins une capsule à dosage unique, dirigé vers l'intérieur de l'espace d'accueil (50) du dispositif d'accueil (5).

14. Lave-linge avec au moins un entraîneur (4) disposé dans un tambour de lavage (3) du lave-linge (1), **caractérisé en ce qu'**au moins un entraîneur (4) est un entraîneur (4) selon l'une des revendications 1 à 13.

15. Lave-linge selon la revendication 14, **caractérisé en ce que** le lave-linge (1) est un lave-linge à hublot.

16. Lave-linge selon l'une des revendications 14 ou 15, **caractérisé en ce que** plusieurs entraîneurs (4) constituent respectivement un entraîneur (4) selon l'une des revendications 1 à 13.
